# EUROPÄISCHE PATENTSCHRIFT

(11) **EP 3 039 211 B1**
(45) Veröffentlichungstag und Bekanntmachung des Hinweises auf die Patenterteilung: **02.10.2019**
(21) Anmeldenummer: 14750430.2
(22) Anmeldetag: 14.07.2014
(51) Int. Cl.: E05B 81/90

(54) **ELEKTRISCHES KRAFTFAHRZEUGSCHLOSS MIT FEDERSPEICHER**
ELECTRIC MOTOR VEHICLE LOCK HAVING A SPRING ACCUMULATOR
SERRURE ÉLECTRIQUE DE VÉHICULE AUTOMOBILE PRÉSENTANT UN ACCUMULATEUR À RESSORT

(30) Priorität: 29.08.2013 DE 102013217265
(43) Veröffentlichungstag der Anmeldung: 06.07.2016
(73) Patentinhaber: Kiekert AG, 42579 Heiligenhaus (DE)
(72) Erfinder: BENDEL, Thorsten, 46149 Oberhausen (DE); MERGET, Michael, 40822 Mettmann (DE)
(86) Internationale Anmeldenummer: PCT/DE2014/100251
(87) Internationale Veröffentlichungsnummer: WO 2015/027983

(56) Entgegenhaltungen:
- DE-A1- 4 218 177
- DE-A1- 10 048 709
- DE-A1- 19 849 674
- DE-A1-102008 018 500
- DE-U1-202010 013 611
- US-A- 6 102 454

## Beschreibung

Die Erfindung betrifft ein Schloss insbesondere für ein Kraftfahrzeug mit einer Schlossmechanik und mit einem elektrischen Antrieb für ein elektrisches Öffnen des Schlosses. Eine Schlossmechanik für eine Tür oder Klappe eines Kraftfahrzeugs weist ein Gesperre auf, das eine Drehfalle und eine Sperrklinke für ein Verrasten der Drehfalle umfasst. Das Schloss umfast eine Einrichtung, die vor allem in einem Notfall oder Störfall dafür Sorge trägt, dass das Schloss mechanisch, also ohne einen elektrischen Antrieb, geöffnet werden kann, Aus der DE 198 49 674 A1 ist ein solches Schloss bekannt.

Ein eingangs genanntes Schloss dient zum zeitweisen Verschließen von Öffnungen in Kraftfahrzeugen oder Gebäuden mit Hilfe von Türen oder Klappen. Im geschlossenen Zustand eines solchen Schlosses greift die Drehfalle um einen insbesondere bügelförmig ausgeführten Schließbolzen herum, der im Fall eines Kraftfahrzeugs in der Regel an der Karosserie befestigt ist. Erreicht die Drehfalle durch ein mit Hilfe des Schließbolzen bewirktes Verschwenken ausgehend von einer geöffneten Stellung eine. Schließstellung, so wird die Drehfalle schließlich mittels der Sperrklinke verrastet. Eine Sperrfläche der Sperrklif'1fce liegt dann an einer Sperrfläche der Drehfalle an, wodurch verhindert wird, dass die Drehfalle in Richtung geöffnete Stellung zurückgedreht werden kann. Der Schließbolzen kann das Gesperre in der Schließstelluhg nicht mehr verlassen.

Für ein Öffnen ist es. erforderlich, die Sperrklinke aus ihrer Raststellung heraus zu bewegen. Ist die Sperrklinke aus ihrer Raststellung heraus bewegt worden, so dreht sich die Drehfalle in Richtung geöffnete Stellung. In der geöffneten Stellung der Drehfalle und damit in der geöffneten Stellung des Gesperres kann der Schließbolzen das Schloss verlassen. Die Tür oder Klappe kann so wieder geöffnet werden.

Es gibt Schlösser mit zwei verschiedenen Raststellungen der Drehfalle. Die Drehfalle kann dann zunächst in der sogenannten Vorrastposition verrastet werden und durch ein Weiterdrehen in Schließrichtung schließlich in der Sogenannten Hauptrastposifion. In der Vorrastposition kann zwar ein Schließbolzen das Gesperre nicht mehr verlassen. Eine entsprechende Tür oder Klappe ist aber noch nicht vollständig geschlossen. Eine solche Tür oder Klappe ist erst dann vollständig verschlossen, wenn die Drehfalle bis zur Hauptrastposition gedreht und hier verrastet wird. FÜr ein Verrasten in der Vorrastposition kann eine zweite Sperrklinke vorgesehen sein.

Das Schloss kann einen Blockadehebel umfassen, der eine Sperrklinke zu blockieren vermag, wenn die Sperrklinke die Drehfalle verrastet. Um ein solches Gesperre zu öffnen, muss erst der Blockadehebel aus seiner blockierenden Position heraus bewegt werden.

Um ein Schloss besonders leicht Öffnen zu können, vermag die Drehfalle im verrosteten Zustand ein öffnendes Moment in die Sperrklinke einzuleiten. Das öffnende Moment kann bewirken, dass die Sperrklinke aus ihrer Rastposition heraus bewegt wird. Bei einem solchen Schloss wird ein unerwünschtes Herausbewegen durch einen Blockadehebel verhindert. Wird der Blockadehebel aus seiner blockierenden Position herausbewegt, so öffnet sich das Schloss anschließend selbststandig. Ein solcher Stand der Technik ist aus der Druckschrift DE 10 2007 003 948 A1 bekannt.

Um ein Schloss öffnen zu können, gibt es eine Betätigungseinrichtung. Wird die Betätigungseinrichtung betätigt, so öffnet sich das Gesperre. Ein Griff einer Tür oder einer Klappe kann Teil der Betätigungseinrichtung sein. Dieser Griff wird in der Regel über ein Gestänge oder einen Bowdenzug mit einem Betätigungshebel des Schlosses verbunden. Wird der Griff betätigt, so wird mittels des Gestänges oder des Bowdenzugs der Betätigungshebel des Schlosses so verschwenkt, dass sich das Schloss öffnet. Ein Kraftfahrzeug verfügt üblicherweise über einen Außengriff, der von außen erreichbar ist, und/oder einen Innengriff, der von Innen erreichbar ist.

Gemäß der Druckschrift DE 100 48 709 A1 kann im Normalbetrieb das hieraus bekannte Schloss nicht durch Betätigen eines Außengriffs geöffnet werden, weil im Normalbetrieb eine dafür notwendige Verbindung zwischen einem Betätigungshebel und dem Gesperre fehlt. Das Schloss kann von außen im Normalbetrieb nur mit Hilfe eines elektrischen Antriebs geöffnet werden. In einem Notfall oder Störfall wird allerdings durch den elektrischen Antrieb die mechanische Verbindung zwischen dem Griff und dem Gesperre hergestellt, um dann im Notfall durch Betätigen des Außengriffs das Schloss mechanisch öffnen zu können. Ein Notfall liegt beispielsweise im Fall eines Unfalls: vor. Signalisiert ein Sensor das Vorliegen eines Notfalls, so stellt der elektrische Antrieb innerhalb von wenigen 10 ms die mechanische Verbindung her. Heutige derartige Schlösser sind in der Lage, innerhalb von 20 ms ein Schloss so umzustellen, dass dieses anschließend mechanisch geöffnet werden kann.

Als Sensor kann der Sensor eines Airbags dienen. Signalisiert der Sensor eines Airbags einen Unfall, so steht im Anschluss an das Signal in der Regel noch wenige Millisekunden (ms) elektrische Energie zur Verfügung, damit die mechanische Verbindung durch den elektrischen Antrieb hergestellt werden kann. Danach kann die elektrische Energieversorgung ausfallen.

Ein weiterer Zensor kann den Ladezustand einer Fahrzeugbatterie überwachen. Unterschreitet der Ladezustand der Batterie einen bestimmten Schwellwert, so kann dieser Sförfall durch den Sensor signalisiert werden, um dann dafür Sorge zu tragen, dass der elektrische Antrieb die mechanische Verbindung herstellt, um anschließend ein mechanisches öffnen zu ermöglichen.

Es ist Aufgabe der Erfindung, ein Schloss der eingangs genannten Art weiter zu entwickeln. Insbesondere wird mit der vorliegenden Erfindung angestrebt, innerhalb einer besonders kurzen Zeit und/oder mit möglichst geringem Aufwand an elektrischer Energie ein Schloss von Normalbetrieb auf einen Notfall- bzw. störfallbetrieb umstellen zu köfnnen

Zur Lösung der Aufgabe umfassf ein Schloss die. Merkmale des ersten Anspruchs. Vorteilhafte Ausgestaltungen ergeben sich aus den Unteransprüchen.

Zur Lösung wird Schloss insbesondere für ein Kraftfahrzeug mit einer Schlossmechanik bereitgestellt und mit einem elektrischen Antrieb, mit dem im Normalbetrieb das Schloss elektrisch geöffnet werden kann. Das Schloss verfügt Ober einen weiteren Betriebszustand, der nachfolgend Störbetrieb genannt wird. Im Störbetrieb ist ein mechanisches Öffnen des Schlosses möglich, welches im Normalbetrieb nicht möglich ist. Das Schloss umfasst einen mechanischen Energiespeicher für ein Umstellen des Schlosses von Normalbetrieb auf Störbetrieb. Hierunter ist ein Energiespeicher zu verstehen, dessen mechanisch gespeicherte Energie dazu genutzt werden kann, um das Schloss von Normalbetrieb auf Störbetrieb umzustellen.

Das anspruchsgemäße Schloss macht es möglich, in einem Störfall oder Notfall mechanisch gespeicherte Energie dazu nutzen, um das Schloss im Anschluss an das Freisetzen der mechanisch gespeicherten Energie mechanisch öffnen zu können, was so im Normalbetrieb nicht möglich ist. Im Anschluss an ein mechanisches Betätigen, zum Beispiel Betätigen eines Außengriffs eine Tür oder Klappe, kann im Störbetrieb diese Tür oder Klappe geöffnet werden, ohne dass dafür elektrische Energie benötigt wird. Der Bedarf an elektrischer Energie für eine solche Umstellung von Normalbetrieb auf Störbetrieb ist besonders gering.

Ein Beispiel für einen mechanischen Energiespeicher ist ein Druckluftspeicher. Soll das Schloss von Normalbetrieb auf Störbetrieb umgestellt werden, so wird der Druckluftspeicher geöffnet. Das unter Druck austretende Gas wird dann dazu genutzt, um beispielsweise einen Betätigungshebel mit einer Sperrklinke in der aus der Druckschrift DE 100 48 709 A1 bekannten Weise zu kuppeln. Die austretende Druckluft wird dann also dazu genutzt, um den aus der Druckschrift DE 100 48 709 A1 bekannten Zwischenhebel von einer nicht kuppelnden Stellung in eine kuppelnde Stellung zu bringen. Beispielsweise kann ein fixierter Kolben freigegeben werden, der dann aufgrund des Überdrucks im Druckluftspeicher bewegt wird. Die Bewegung des Kolbens kann mittelbar oder unmittelbar dafür genutzt werden, um ein mechanisches Betätigen des Schlosses zu ermöglichen, also auf Störbetrieb umzustellen. Ein Bewegen des aus der Druckschrift DE 100 48 709 A1 bekannten Zwischenhebels in seine kuppelnde Stellung erfordert relativ viel Zeit und Energie im Vergleich zum Fall des Öffnens eines Druckluftspeichers, also beispielsweise Freigabe eines fixierten Kolbens des Druckluftspeichers. Durch Einsatz eines mechanischen Energiespeichers kann daher Zeit und Energie reduziert werden, die aufzuwenden sind, um ein Schloss von Normalbetrieb in einen Störbetrieb zu bringen.

Möglich ist der Einsatz eines Schwungrades, um so mechanisch gespeicherte Energie zur Verfügung stellen zu können, um von Normalbetrieb auf Sförbetrieb umzustellen,

In einer Ausgestaltung umfasst das Schloss eine elektrische Steuerung, die die Freigabe der im mechanischen Energiespeicher gespeicherten Energie zu steuern vermag. Diese Ausgestaltung ermöglicht es, mit Hilfe eines elektrischen oder elektronischen Sensors das Auftreten eines Störfalls innerhalb von kürzester Zeit zu erkennen und die Umstellung auf Sförbetrieb einzuleiten. Für das eigentliche Umstellen wird dann keine elektrische Energie mehr benötigt. Es kommt dann also nicht mehr darauf an, ob elektrische Energie für ein elektrisches Umstellen zur Verfügung steht.

In einer Ausgestaltung umfasst die elektrische Steuerung einen Elektromagneten, der magnetisch eine Kupplungskomponente in ihrer nicht kuppelnden Stellung hält. Steht keine oder nicht mehr hinreichende elektrische Energie zur Verfügung, so entfällt die magnetische Kraft, die die Kupplungskomponente in ihrer nicht kuppelnden Stellung zu halten vermag. Beispielsweise mit einer vorgespannten Feder, zum Beispiel mit einer vorgespannten Spiralfeder, wird dann die Kupplungskomponente in ihre kuppelnde Stellung bewegt, die es ermöglicht, das Schloss mechanisch zu öffnen. Bei dieser Ausführungsform muss keine elektrische Energie noch einige Millisekunden lang zur Verfügung stehen, um in einem Störfall, der einen Ausfall einer elektrischen Stromversorgung zur Folge hat, mechanisch eine Tür öder Klappe öffnen zu konnen.

In einer technisch einfachen Ausführungsform der Erfindung wird als mechanischer Speicher eine Feder, wie zum Beispiel eine Spiralfeder, eingesetzt. Diese ist vorgespannt, um so mechanische Energie zu speichern. Ein mechanischer Energiespeicher kann so mit geringem Bauraum auf technisch einfache Weise bereitgestellt werden, der gegenüber Störungen besonders unempfindlich ist.

In einer technisch einfachen Ausgestaltung wird als Feder eine Schenkelfeder eingesetzt, von der beispielsweise ein Federschenkel während des Schließens der Tür bewegt und somit in eine Speicherposition verfahren wird.

Um die Energie der Feder zu speichern, wird erfindungsgemäß ein Stift eingesetzt, der einen vorgespannten Schenkel der Feder für eine Umstellung auf Stötbetrieb freigibt, so dass mittels der in der Feder gespeicherten Energie die Möglichkeit geschaffen wird, dass Schloss mechanisch betätigen zu können. Ein solcher bewegbarer Stift kann aber auch beispielsweise einen Kolben eines Druckluftspeichers im Normalbetrieb fixieren. Durch Bewegen des Stiftes wird der Kolben freigegeben, um auf Störbetrieb umzustellen.

In einer Ausgestaltung wird der Stift linear verfahren oder gedreht, um die mechanisch gespeicherte Energie freizugeben.

Vorteilhaft genügt eine Drehbewegung des Stiftes um seine Längsachse, um die mechanisch gespeicherte Energie frei zu geben. Hierdurch können Zeit und die Energie weiter verringert werden, um die im mechanischen Energiespeicher gespeicherte mechanische Energie für ein Umstellen von Normalbetrieb auf Störbetrieb freizugeben.

In einer weiteren vorteilhaften Ausführungsvariante der Erfindung weist der Stift eine Schräge oder Stufe für ein Freigeben der mechanisch gespeicherten Energie auf. In Abhängigkeit von der Stellung der Schräge oder Stufe wird mechanisch gespeicherte Energie freigegeben. Ein langes Ende der Schräge bzw. Stufe fixiert einen vorgespannten Schenkel einer Feder, so dass nach einem Drehen des Zylinderstiftes die: kurze Seite des Zylinderstiftes die Feder freigibt. Im Gegensatz zu bekannten Systemen kann das Drehen des Stiftes in sehr kurzen Zeiträumen erfolgen, so dass die Energie der Feder unmittelbar bereitsteht. Es ist so möglich, dass weniger als 5 ms elektrische Energie bereit gestellt werden muss, um anschließend mit Hilfe der mechanisch gespeicherten Energie das Schloss in einen Zustand zu bringen, der ein mechanisches Betätigen ermöglicht.

Vorzugsweise kann der elektrische Antrieb, mit dem das Schloss betätigt werden kann, durch die Steuerung so gesteuert werden, dass der elektrische Antrieb die mechanisch gespeicherte Energie freizugeben vermag. Der elektrische Antrieb wird also im Normalfall dafür eingesetzt, um das Schloss so elektrisch zu betätigen, dass anschließend die Tür oder Klappe geöffnet werden kann. Darüber hinaus wird der elektrische Antrieb eingesetzt, um das Schloss in einen Zustand zu versetzen, der ein mechanisches Betätigen erlaubt, beispielsweise bewegt der elektrische Antrieb in einer Ausführungsform den vorgenannten Stift, um durch die Bewegung des Stiftes die gespeicherte mechanische Energie freizugeben.

Der elektrische Antrieb wird In einer Ausführungsform zur Lösung der gestellten Aufgabe durch eine elektrische Steuerung so gesteuert dass dieser die mechanisch gespeicherte Energie in einem Störfall freizugeben vermag.

In einer vorteilhaften Ausführungsform der Erfindung, kann der mechanische Energiespeicher durch Schließen einer Tür oder Klappe aufgeladen werden. Im Fall einer Feder wird also eine Feder durch das Schließen einer Tür oder Klappe vorgespannt. Im Fall eines Druckluftspeichers wird beispielsweise ein Kolben so bewegt, dass hierdurch ein Gasdruck aufgebaut wird. Diese Ausführungsform, die ein Wiederaufladen eines mechanischen Energiespeichers durch Schließen einer Tür oder Klappe ermöglicht, stellt sicher, dass ein mechanischer Energiespeicher zuverlässig wieder aufgeladen werden kann bzw. wird, und zwar zumindest dann, wenn der mechanische Energiespeicher aus irgendwelchen Gründen zuvor mechanisch gespeicherte Energie abgegeben hat, also entleert worden ist.

Vorzugsweise ist das Schloss so beschaffen, dass nur im Störbetrieb eine zugehörigen Tür oder Klappe von außen mechanisch geöffnet werden kann. In einer Ausgestaltung kann die Tür oder Klappe von innen mechanisch geöffnet werden. In einer anderen Ausgestaltung kann die Tür oder Klappe von innen nur im Störbetrieb mechanisch geöffnet werden,

In einer Ausgestaltung kann das Schloss ergänzend auch durch einen elektrischen Antrieb von Normalbetrieb auf Störbetrieb umgestellt werden, so zum Beispiel in der aus der Druckschrift DE 100 48 709 A1 bekannten Weise. Steht in einem Notfall oder Störfall hinreichend viel und hinreichend lange elektrische Energie zur Verfügung, so kann das Umstellen von Normalbetrieb aus Störbetrieb unmittelbar durch einen elektrischen Antrieb erfolgen. Der mechanische Energiespeicher ergänzt dann das Umstellen, wäre. aber nicht für das Umstellen zwingend erforderlich.

Durch die Erfindung wird es insbesondere ermöglicht, während des Schließvorgangs einer Seitentür oder Klappe eine Feder vorzuspannen, die im Falle eines entsprechend hohen Spannungsabfalls der Batterie des Kraftfahrzeugs oder im Fall eines Unfalls freigegeben wird, damit die mechanisch gespeicherte Energie zur Verfügung steht, um das Schloss in einen Zustand zu versetzen, der ein mechanisches Betätigen ermöglicht, Hierdurch können die Reaktionszeiten deutlich reduziert und gleichzeitig die Gefahr minimiert werden, dass keine ausreichende Stromversorgung zur Verfügung steht. Die bekannten 20 Millisekunden können so auf Zeiten kleiner als 5 Millisekunden reduziert werden,

Es zeigen
- Figur 1:: mechanischer Energiespeicher im aufgeladenen Zustand;
- figur 2:: mechanischer Energiespeicher während der Abgabe der mechanisch gespeicherten Energie;
- Figur 3:: Schnitt durch einen Stift mit stufenförmigem Ende.

Die Figur 1 zeigt einen mechanischen Energiespeicher eines Schlosses, mit dem das Schloss von Normalbetrieb auf Störbetrieb umgestellt werden kann. Der mechanische Energiespeicher umfasst eine vorgespannte Schenketfeder 1 mit zwei Schenkeln 2 und 3. Der eine Schenkel 2 liegt vorgespannt an einem Bolzen 4 an. Der andere Schenkel 3 liegt vorgespannt an einem Stift 5 an. Darüber hinaus wird, die Feder 1 durch eine Achse 6 gehalten. Der Stift 5 weist ein stufenförmiges Ende mit einer höherliegenden Stufe 7 und einer tieferliegenden Stufe 8 auf. Im aufgeladenen Zustand des mechanischen Energiespeichers liegt der Schenkel 3 der Feder 1 an der höherliegenden Stufe 7 an.

Die Figur 1 zeigt darüber hinaus einen Hebel 9, der um seine Achse 10 gedreht werden kann. Ein Ende des Hebels 9 weist einen abstehenden Bolzen 11 auf, der an dem Schenkel 3 der Feder 1 anliegt. Der Stift 5 kann um seine, in der Figur 3 im Schnitt gezeigte Längsachse 12 gedreht werden.

Wird der Stift 5 von der in der Figur 1 gezeigten Stellung um seine Längsachse so gedreht, dass er die in der Figur 2 gezeigte Stellung einnimmt, so liegt der Schenkel 3 der Feder 1 nicht mehr an der höherliegenden Stufe 7 an. Der Schenkel 3 bewegt sich nun über die tieferliegenden Stufe 8 hinweg Pfeilrichtung 13. Hierdurch wird der Hebel 9 gemäß Pfeilrichtung 14 um seine Achse 10 gedreht. Diese Bewegung des Hebels bewirkt, dass das zugehörige Schloss anschließend mechanisch geöffnet werden kann, und zwar in einer Weise, die zuvor nicht möglich war.

### Bezugszeichenliste:

- 1:: Schenkelfeder
- 2:: Schenkel der Schenkelfeder
- 3:: Schenkel der Schenkelfeder
- 4:: Bolzen
- 5:: drehbarer Stift
- 6:: Achse
- 7:: höherliegende Stufe
- 8:: tieferliegenden Stufe
- 9:: drehbar gelagerten Hebel
- 10:: Achse des drehbar gelagerten Hebels
- 11:: vom Hebel vorstehender Bolzen
- 12:: Längsachse des Stiftes
- 13:: Pfeilrichtung
- 14:: Pfeilrichtung

## Patentansprüche

1. Schloss insbesondere für ein Kraftfahrzeug mit einer Schlossmechanik, wobei das Schloss zwei unterschiedliche Betriebszustände umfasst, nämlich einen Normalbetrieb, bei dem das Schloss elektrisch geöffnet werden kann, und einen Störbetrieb, bei dem das Schloss mechanisch geöffnet werden kann, **dadurch gekennzeichnet, dass** das Schloss einen mechanischen Energiespeicher (1, 5) umfasst, mit dem das Schloss von Normalbetrieb auf Störbetrieb umgestellt werden kann, **dadurch gekennzeichnet, dass** ein bewegbarer Stift (5) vorhanden ist, der durch Bewegung die im mechanischen Energiespeicher (1, 5) gespeicherte Energie freizugeben vermag.

2. Schloss nach Anspruch 1, **dadurch gekennzeichnet, dass** das Schloss eine elektrische Steuerung umfasst, die die Freigabe der im mechanischen Energiespeicher (1, 5) gespeicherten Energie zu steuern vermag.

3. Schloss nach Anspruch 1 oder 2, **dadurch gekennzeichnet, dass** der mechanische Energiespeicher eine Feder, insbesondere eine Schenkelfeder (1) umfasst.

4. Schloss nach einem der vorhergehenden Ansprüche, **dadurch gekennzeichnet, dass** der Stift (5) durch Drehen um seine Längsachse (12) die im mechanischen Energiespeicher (1, 5) gespeicherte Energie freizugeben vermag.

5. Schloss nach dem vorhergehenden Anspruch, **dadurch gekennzeichnet, dass** ein Ende des Stiftes (5) eine Stufe (7, 8) oder eine Schräge für ein Freigeben der im mechanischen Energiespeicher (1, 5) gespeicherten Energie umfasst.

6. Schloss nach einem der vorhergehenden Ansprüche, **dadurch gekennzeichnet, dass** ein elektrischer Antrieb, mit dem das Schloss im Normalbetrieb elektrisch geöffnet werden kann, den Stift (5) für ein Umstellen von Normalbetrieb auf Störbetrieb zu bewegen vermag.

7. Schloss nach einem der vorhergehenden Ansprüche, **dadurch gekennzeichnet, dass** ein elektrischer Antrieb durch eine elektrische Steuerung so gesteuert werden kann, dass dieser die im mechanischen Energiespeicher gespeicherte Energie freizugeben vermag.

8. Schloss nach einem der vorhergehenden Ansprüche, **dadurch gekennzeichnet, dass** das Schloss von Normalbetrieb auf Störbetrieb umgestellt werden kann, indem ein Betätigungshebel des Schlosses mit dem Gesperre des Schlosses gekuppelt wird.

9. Schloss nach dem vorhergehenden Anspruch, **dadurch gekennzeichnet, dass** ein Zwischenhebel für ein Kuppeln des Betätigungshebels mit dem Gesperre vorhanden ist, der durch die mechanisch gespeicherte Energie von einer nicht kuppelnden Stellung in eine kuppelnde Stellung gebracht werden kann.

10. Schloss nach einem der vorhergehenden Ansprüche, **dadurch gekennzeichnet, dass** der mechanischen Energiespeicher durch Schließen einer Tür oder Klappe aufgeladen werden kann.

11. Schloss nach einem der vorhergehenden Ansprüche, **dadurch gekennzeichnet, dass** nur im Störbetrieb eine Tür oder Klappe von außen mechanisch geöffnet werden kann.

## Claims

1. Latch, especially for a motor vehicle with a latch mechanism, whereby the latch comprises two different operating states, i.e. normal operation, in which the latch can be electrically opened, and breakdown operation, in which the latch can be mechanically opened, **characterized in that** the latch comprises a mechanical energy storage device (1, 5), with which the latch can be shifted from normal operation to breakdown operation, **characterized in that** a movable pin (5) is present which is capable of releasing the energy stored in the mechanical energy storage device (1, 5) by means of movement.

2. Latch according to claim 1, **characterized in that** the latch comprises an electrical control which can control the release of the energy stored in the mechanical energy storage device (1, 5).

3. Latch according to claim 1 or 2, **characterized in that** the mechanical energy storage device comprises a spring, in particular a leg spring (1).

4. Latch according to one of the previous claims, **characterized in that** the pin (5) is capable of releasing the energy stored in the mechanical energy storage device (1, 5) by means of rotation around its longitudinal axis (12).

5. Latch according to the previous claim, **characterized in that** one end of the pin (5) comprises a step (7, 8) or a bevel for the release of the energy stored in the mechanical energy storage device (1, 5).

6. Latch according to one of the previous claims, **characterized in that** an electrical drive, with which the latch can be electrically opened in normal operation, is capable of moving the pin (5) for a shift from normal operation to breakdown operation.

7. Latch according to one of the previous claims, **characterized in that** an electrical drive can be controlled by an electrical control in such a way that it is capable of releasing the energy stored in the mechanical energy storage device.

8. Latch according to one of the previous claims, **characterized in that** the latch can be shifted from normal operation to breakdown operation by the activation lever of the latch being coupled with the locking mechanism of the latch.

9. Latch according to one of the previous claims, **characterized in that** an intermediate lever is present for coupling of the activation lever with the locking mechanism, which can be moved from a non-coupling position into a coupling position due to the mechanically stored energy.

10. Latch according to one of the previous claims, **characterized in that** the mechanical energy storage device can be charged up by closing a door or flap.

11. Latch according to one of the previous claims, **characterized in that** a door or flap can only be mechanically opened from outside in breakdown operation.

## Revendications

1. Serrure, en particulier pour un véhicule à moteur, équipé d'un mécanisme de serrure, sachant que la serrure comprend deux états de fonctionnement différents, à savoir un fonctionnement normal dans lequel la serrure peut être ouverte électriquement, et un fonctionnement perturbé dans lequel la serrure peut être ouverte mécaniquement, **caractérisée en ce que** la serrure comprend un accumulateur d'énergie mécanique (1, 5) avec lequel la serrure peut être commutée du fonctionnement normal sur le fonctionnement perturbé, **caractérisé en ce qu'**une tige (5) déplaçable est présente, tige qui par déplacement est capable de libérer l'énergie accumulée dans l'accumulateur d'énergie mécanique (1,5).

2. Serrure selon la revendication 1, **caractérisée en ce que** la serrure comprend une commande électrique capable de piloter la libération de l'énergie accumulée dans l'accumulateur (1, 5) d'énergie mécanique.

3. Serrure selon la revendication 1 ou 2, **caractérisée en ce que** l'accumulateur d'énergie mécanique comprend un ressort, en particulier un ressort (1) à branches.

4. Serrure selon l'une des revendications précédentes, **caractérisée en ce que** la tige (5) est capable, en tournant autour de son axe longitudinal (12), de libérer l'énergie accumulée dans l'accumulateur (1, 5) d'énergie mécanique.

5. Serrure selon la revendication précédente, **caractérisée en ce qu'**une extrémité de la tige (5) comprend un gradin (7, 8) ou un chanfrein pour libérer l'énergie accumulée dans l'accumulateur (1, 5) d'énergie mécanique.

6. Serrure selon l'une des revendications précédentes, **caractérisée en ce qu'**un entraînement électrique, avec lequel la serrure peut être ouverte électriquement en fonctionnement normal, est capable de déplacer la tige (5) pour commuter du fonctionnement normal sur le fonctionnement perturbé.

7. Serrure selon l'une des revendications précédentes, **caractérisée en ce qu'**un entraînement électrique peut être piloté par une commande électrique de sorte que cet entraînement soit capable de libérer l'énergie accumulée dans l'accumulateur d'énergie mécanique.

8. Serrure selon l'une des revendications précédentes, **caractérisée en ce que** la serrure peut être commutée du fonctionnement normal sur le fonctionnement perturbé en couplant un levier d'actionnement de la serrure avec le mécanisme de verrouillage de la serrure.

9. Serrure selon la revendication précédente, **caractérisée en ce qu'**est présent un levier intermédiaire permettant de coupler le levier d'actionnement avec le mécanisme de verrouillage, levier intermédiaire qui peut être amené, par l'énergie mécanique accumulée, d'une position ne provoquant pas d'accouplement sur une position provoquant un accouplement.

10. Serrure selon l'une des revendications précédentes, **caractérisée en ce que** l'accumulateur d'énergie mécanique peut être rechargé en énergie en fermant une porte ou un hayon.

11. Serrure selon l'une des revendications précédentes, **caractérisée en ce que** seulement en fonctionnement perturbé une porte ou un hayon peut être ouvert(e) mécaniquement de l'extérieur.
